# EUROPÄISCHE PATENTSCHRIFT

(11) **EP 2 469 182 B1**
(45) Veröffentlichungstag und Bekanntmachung des Hinweises auf die Patenterteilung: **16.10.2019**
(21) Anmeldenummer: 11194413.8
(22) Anmeldetag: 20.12.2011
(51) Int. Cl.: F24C 15/16, A47B 88/493

(54) **AUSZUGSSCHIENENSYSTEM FÜR EIN HAUSHALTSGERÄT**
TELESCOPIC RAIL SYSTEM FOR A DOMESTIC APPLIANCE
SYSTÈME DE RAILS TÉLESCOPIQUES POUR UN APPAREIL MÉNAGER

(30) Priorität: 23.12.2010 DE 102010064083
(43) Veröffentlichungstag der Anmeldung: 27.06.2012
(73) Patentinhaber: BSH Hausgeräte GmbH, 81739 München (DE)
(72) Erfinder: Brunner, Martin, 75172 Pforzheim (DE); Herbolsheimer, Jochen, 83308 Trostberg (DE)

(56) Entgegenhaltungen:
- EP-A1- 1 502 521
- WO-A1-2010/060724
- WO-A1-2010/102949
- DE-U1- 8 714 720
- FR-A1- 2 608 905
- US-A- 5 484 197
- US-A1- 2002 084 735

## Beschreibung

Die Erfindung betrifft ein Auszugsschienensystem für ein Haushaltsgerät, insbesondere ein Gargerät.

Auszugsschienensysteme für Haushaltsgeräte, insbesondere Gargeräte, z.B. in Form von beispielsweise Backöfen oder Dampfgargeräten, sind grundsätzlich bekannt. Auf diesen Auszugsschienensystemen kann beispielsweise eine Grillpfanne, ein Backblech oder ein Gitterrost positioniert werden und in den Garraum hineingeschoben oder herausgezogen werden. Des Weiteren sind auch Backöfen bekannt, bei denen ein Backwagen vorgesehen ist, welcher in horizontaler Richtung mit einem Auszugsschienensystem hin- und hergeschoben werden kann.

Bekannt ist es auch, Auszugsschienensysteme in der vollständig eingeschobenen und/oder vollständig ausgezogenen Positionen zu verrasten. So ist beispielsweise aus der DE 20 2009 001 961 U1 eine Auszugsvorrichtung, insbesondere für Backöfen, mit einem in einem Innenraum eines Backofens montierbaren Seitengitter, das mehrere horizontale Stangen aufweist, die an gegenüberliegenden Seiten mindestens einen abgewinkelten Endabschnitt besitzen, der an einem vertikalen Pfosten festgelegt ist, bekannt, wobei an mindestens einer Stange über Befestigungselemente eine Führungsschiene einer Auszugsführung festgelegt ist. Dabei ist mindestens ein Rastmittel vorgesehen ist, um eine an der Führungsschiene verfahrbar gelagerte Laufschiene in einer eingefahrenen und/oder ausgefahrenen Position lösbar zu fixieren. Das Rastmittel kann dabei an der Laufschiene befestigt sein und mit vorderen und einem hinteren Pfosten zusammenwirken. Das Rastmittel kann alternativ auch an einem der Befestigungselemente ausgebildet sein und mit einem Element an der Laufschiene zusammenwirken. Darüber hinaus sind weitere Ausgestaltungen beschrieben. Diese haben aber alle den Nachteil, dass zur Erzielung der Rastwirkung neben den beiden Schienen, weitere Komponenten, wie vertikale Pfosten, Befestigungselemente oder Wände, erforderlich sind.

Zudem ergibt sich aus dem Dokument WO 2010/060724 A1 eine Auszugsführung, insbesondere für Haushaltsgeräte, mit einer Führungsschiene und mindestens einer zusätzlichen Schiene, die an Laufflächen über Wälzkörper relativ zueinander verschiebbar gelagert sind, und mindestens ein Rastmittel aufweisen, um die zusätzliche Schiene in einer vorbestimmten Position an der Führungsschiene und/oder einer weiteren zusätzlichen Schiene lösbar zu fixieren, wobei das mindestens eine Rastmittel ein Federelement umfasst, das mit einer beabstandet zu einer Lauffläche angeordneten Profilierung oder Aussparung an einer Schiene in Eingriff bringbar ist.
Zudem ergibt sich aus dem Dokument FR 2 608 905 A eine Teleskopschiene umfassend drei nebeneinander liegende Gleitelemente. Der mittlere Schienenabschnitt, der einen I-Abschnitt aufweist, weist zwei Seitenschienenabschnitte auf, die so befestigt sind, dass sie mittels Kugellaufbahnen gleiten. Die Abschnitte werden in einer oder mehreren Positionen durch ein einzelnes, an dem zentralen Schienenabschnitt angebrachten Verriegelungselement verriegelt. Dabei umfasst das Verriegelungselement eine schwenkbare Stange mit einem Riegel an jedem Ende. Die Verschlüsse greifen dabei in Schlitze in den zwei Seitenschienenabschnitten ein, um eine Bewegung zu verhindern, wobei eine Feder auf das Verriegelungselement wirkt, um es in die verriegelte Position zu bewegen.

Zudem ergibt sich aus dem Dokument US 5 484 197 A eine Teleskopgleitanordnung umfassend eine schwenkbar an einem Zwischengleitelement angebrachte Verriegelungszunge, eine Einrastlippe an einem stationären Gleitelement und eine Nocke an einem lasttragenden Gleitelement. Die Klinkenklinge kommt automatisch mit der Verriegelungslippe in Eingriff, um eine Bewegung des Zwischengleitelements relativ zu dem stationären Gleitelement hin zu einer vollständig zurückgezogenen Position zu blockieren. Die Nocke an dem stationären Gleitelement greift in die Verriegelungsschneide ein und schwenkt diese in eine Position, in der die Verriegelungslippe in Reaktion auf die Bewegung des lasttragenden Gleitelements relativ zu den mittleren und stationären Gleitelementen in Richtung einer vollständig zurückgezogenen Position außer Eingriff mit dem Zwischengleitelement gelangt. Dabei wird sie aus dem Verriegelungseingriff mit dem stationären Gleitelement freigegeben und kann sich frei in seine vollständig zurückgezogene Position bewegen.

Zudem ergibt sich aus dem Dokument WO 2010102949 A1 eine Auszugsvorrichtung, insbesondere für Backöfen, mit einem in einem Innenraum eines Backofens montierbaren Seitengitter, das mehrere horizontale Stangen aufweist, die an gegenüberliegenden Seiten mindestens einen abgewinkelten Endabschnitt besitzen, der an einem vertikalen Pfosten festgelegt ist, wobei an mindestens einer Stange über Befestigungselemente eine Führungsschiene einer Auszugsführung festgelegt ist, wobei mindestens ein Rastmittel vorgesehen ist, um eine an der Führungsschiene verfahrbar gelagerte Laufschiene in einer eingefahrenen und/oder ausgefahrenen Position lösbar zu fixieren.

Zudem ergibt sich aus dem Dokument DE 87 14 720 U1 eine Teleskopführung für Möbelauszüge, mit einer wandseitigen Führungsschiene mit einer ersten Rolle, einer längs der Führungsschiene geführten, mit einer zweiten Rolle versehenen Mittelschiene, die an der Führungsschiene auf der ersten Rolle aufliegt und sich mit der zweiten Rolle abstützt, und eine dritte Rolle aufweist, einer längs der Mittelschiene geführten, mit einer vierten Rolle versehenen Laufschiene, die an der Mittelschiene auf der dritten Rolle aufliegt und sich mit der vierten Rolle abstützt, einem ersten Anschlag an der Führungsschiene zur Begrenzung der Auszugsbewegung der Mittelschiene und einem an der Laufschiene vorgesehenen zweiten Anschlag zur Begrenzung der Auszugsbewegung der Laufschiene, wobei an der Führungsschiene eine Raste vorgesehen ist, die die zweite Rolle in der Auszugsstellung der Mittelschiene gegen Zurückbewegen festhält.

Zudem ergibt sich aus dem Dokument EP 1 502 521 A1 eine Teleskopschiene mit wenigstens zwei in Längsrichtung gegeneinander verschiebbaren Schienenelementen, welche wenigstens eine Außenschiene, eine Innenschiene und gegebenenfalls eine oder mehrere Mittelschienen umfassen, wobei die Schienenelemente Stützflächen bzw. Gleitflächen aufweisen und wobei zwischen jeweils zwei gegeneinander verschiebbar angeordneten Schienenelementen wenigstens ein Gleitelement vorgesehen ist, wobei das Gleitelement Gleiter aufweist, die sich zwischen den Stützflächen und Gleitflächen zweier gegeneinander verschiebbarer Schienenelemente erstrecken und an diesen anliegen.

Der Erfindung liegt die Aufgabe zugrunde, ein Auszugsschienensystem für ein Haushaltgerät, insbesondere ein Gargerät, bereitzustellen, welches ohne Zuhilfenahme zusätzlicher Komponenten eine sichere und zuverlässige Verrastung zumindest in den beiden Endpositionen (vollständig eingeschoben und vollständig ausgezogen) bei geringem konstruktiven Aufwand sicher stellt.

Diese Aufgabe wird erfindungsgemäß durch Auszugsschienensystem mit den Merkmalen gemäß Patentanspruch 1 gelöst.

Demgemäß umfasst das Auszugsschienensystem ein erstes Schienenelement, ein zweites Schienenelement, welches relativ zu dem ersten Schienenelement in Längsrichtung verschiebbar ist, ein an dem ersten Schienenelement angeordnetes Rastmittel und zwei an dem zweiten Schienenelement angeordnete und zum Rastmittel korrespondierende Gegenrastmittel. Dabei sind das Rastmittel und die Gegenrastmittel derart angeordnet, dass ein Rastbereich des Rastmittels in einer vollständig eingeschobenen Endposition des zweiten Schienenelements mit einem ersten Gegenrastmittel und in einer vollständig ausgezogenen Endposition des zweiten Schienenelements mit einem zweiten Gegenrastmittel in Eingriff kommt und dabei jeweils eine lösbare Rastverbindung zwischen den beiden Schienenelementen herstellt.

Durch eine derartige konstruktiv einfache und damit kostengünstige Gestaltung der Schienenelemente wird eine zuverlässige Rastverbindung geschaffen, ohne dass dazu neben den Schienenelementen weitere Komponenten erforderlich wären. Das erfindungsgemäße Auszugsschienensystem zeichnet sich dabei unter anderem dadurch aus, dass an dem ersten Schienenelement nur ein einziges Rastmittel erforderlich ist, welches in beiden Endpositionen eine Verrastung bewirkt. Selbstverständlich können an dem zweiten Schienenelement auch weitere Gegenrastmittel angeordnet sein, welche zu lösbaren Verrastungen auch in Zwischenpositionen führen.

Erfindungsgemäß weist das Rastmittel zwei Rastbereiche auf, wobei in einer vollständig eingeschobenen Position des zweiten Schienenelements ein erster Rastbereich des Rastmittels mit dem ersten Gegenrastmittel und in einer vollständig ausgezogenen Position des zweiten Schienenelements ein zweiter Rastbereich des Rastmittels mit dem zweiten Gegenrastmittel in Eingriff kommt und dabei jeweils eine lösbare Rastverbindung zwischen den beiden Schienenelementen herstellt.

Zudem sind die beiden Rastbereiche des Rastmittels in unterschiedliche Richtungen orientiert, was abhängig von der konkreten Ausgestaltung eines Schienensystems zu großen konstruktiven Erleichterungen führt. Außerdem können dadurch auf einfache Weise auch unterschiedliche Haltekräfte für die beiden Endpositionen vorgegeben werden.

Eine derartige Ausgestaltung des Rastmittels eröffnet die Möglichkeit, die beiden Rastbereiche unterschiedlich auszugestalten und somit besser an konkrete Rahmenbedingungen verschiedener Schienensystem anpassen zu können. So können die beiden Rastbereich beispielsweise hinsichtlich ihrer äußeren Form, ihrer Konstruktion und/oder auch hinsichtlich ihres Wirkprinzips unterschiedlich ausgestaltet sein.

Gemäß einer Ausführungsform der Erfindung ist zumindest ein Rastbereich des Rastmittels als Rastvorsprung ausgestaltet. Dementsprechend kann zumindest ein Gegenrastmittel als einfache Rastausnehmung ausgebildet sein, in welche der Rastvorsprung in einer Endposition des zweiten Schienenelements eingreift. Alternativ dazu kann zumindest ein Gegenrastmittel aber auch als Rastvorsprung ausgebildet sein, welcher von dem als Rastvorsprung ausgebildeten Rastmittel in einer Endposition des zweiten Schienenelements hinter griffen wird. Die genannten Ausgestaltungen der Rastbereiche des Rastmittels sowie der Gegenrastmittel zeichnen sich vor allem dadurch aus, dass sie einfach und damit kostengünstig realisierbar sind.

Eine Ausführungsform der Erfindung sieht vor, dass das Rastmittel einen Grundkörper und mindestens einen, insbesondere bandförmigen, federelastischen Fortsatz aufweist, wobei an dem Fortsatz ein Rastvorsprung angeordnet ist. Der Grundkörper kann dann dazu genutzt werden, um das Rastmittel an dem ersten Schienenelement zu befestigen. Ist diese Befestigung lösbar ausgeführt, so kann das Rastmittel auch jederzeit ausgetauscht oder auch nachgerüstet werden.

Eine derartige Ausgestaltung kann weiter vereinfacht und damit kostensparender hergestellt werden, wenn der zumindest eine federelastische Fortsatz einstückig mit dem Grundkörper ausgebildet ist und/oder wenn der zumindest eine federelastische Fortsatz einstückig mit dem Rastvorsprung ausgebildet ist. Im letzteren Fall kann der Rastvorsprung zum Beispiel durch ein in einem Endbereich des Fortsatzes ausgebildetes Federauge gebildet werden, was zu einem sanften Einrasten bei gleichzeitig hoher Rastkraft führt.

Ein sanftes Einrasten kann darüber hinaus auch dadurch unterstützt werden, dass an den Gegenrastmittel Einlaufschrägen für das Rastmittel, insbesondere den Rastvorsprung, vorgesehen sind.

Weitere Merkmale und Vorteile der Erfindung werden nachfolgend anhand von Ausführungsbeispielen mit Bezugnahme auf die beigefügten Figuren erläutert.

Es zeigen:
- Fig. 1: eine schematische perspektivische Darstellung einer ersten Ausführungsform eines erfindungsgemäßen Auszugsschienensystems in einer vollständig eingeschoben Endposition,
- Fig. 2: eine schematische Draufsicht eines Teilausschnitts des Auszugsschienensystems gemäß Figur 1
- Fig. 3: eine schematische perspektivische Darstellung der ersten Ausführungsform eines erfindungsgemäßen Auszugsschienensystems in einer vollständig ausgezogenen Endposition,
- Fig. 4: eine schematische Draufsicht eines Teilausschnitts des Auszugsschienensystems gemäß Figur 3,
- Fig. 5: eine schematische perspektivische Darstellung einer zweiten Ausführungsform eines erfindungsgemäßen Auszugsschienensystems in einer vollständig eingeschoben Endposition und
- Fig. 6: eine schematische Seitenansicht des Auszugsschienensystems gemäß Figur 5.

In den Figuren sind gleiche oder funktionsgleiche Elemente mit den gleichen Bezugszeichen versehen.

Die Figuren 1 bis 4 zeigen schematisch eine erste Ausführungsform eines erfindungsgemäßen Auszugsschienensystems 1 für ein Haushaltsgerät, insbesondere ein Gargerät, wie z.B. einen Backofen. Das Auszugsschienensystem 1 umfasst dabei ein erstes Schienenelement 2 und ein zweites Schienenelement 3, welches relativ zu dem ersten Schienenelement 2 in Längsrichtung verschiebbar ist. Das zweite Schienenelement 3 weist dabei eine Abdeckkappe 4 auf, welche in der in den Figuren 1 und 2 dargestellten vollständig eingeschobenen Endposition des zweiten Schienenelements 3 an dem ersten Schienenelement anliegt. An dem ersten Schienenelement 2 ist ein Rastmittel 5 angeordnet. Das Rastmittel 5 umfasst dabei einen Grundkörper 6, welcher bevorzugt lösbar an dem ersten Schienenelement 2 befestigt ist, und zwei an den Grundkörper 6 angrenzende federelastische Fortsätze 7 und 8. Die, z.B. aus Metall oder Kunststoff bestehenden, federelastischen Fortsätze 7 und 8 sind dabei gemäß der dargestellten Ausführungsvariante einstückig mit dem Grundkörper 6 ausgeführt und bandförmig ausgestaltet. An den, dem Grundkörper 6 abgewandten Endbereichen der federelastischen Fortsätze 7 und 8 sind jeweils Federaugen 9 bzw. 10 ausgebildet, welche durch entsprechendes Aufrollen der bandförmigen Fortsätze 7 bzw. 8 erzeugbar sind. Die Federaugen 9 und 10 bilden dabei Rastbereiche 11 bzw. 12 des Rastmittels 5 in Form von Rastvorsprüngen 13 bzw. 14. Bei der dargestellten Ausführungsvariante sind die Rastvorsprünge 13 und 14. jeweils einstückig mit den Fortsätzen 7 bzw. 8 ausgebildet. Außerdem sind die Rastbereiche 11 und 12 des Rastmittels 5 in Form der Rastvorsprüngen 13 bzw. 14 in unterschiedliche Richtungen orientiert.

An dem zweiten Schienenelement 3 sind zwei zum Rastmittel 5 korrespondierende Gegenrastmittel 15 und 16 angeordnet. Das zweite Schienenelement 3 umfasst dabei einen ersten Schienenteil 17 und einen daran befestigten zweiten Schienenteil 18, wobei ein erstes Gegenrastmittel 15 an dem ersten Schienteil und ein zweites Gegenrastmittel 16 an dem zweiten Schienenteil angeordnet ist. Das erste Gegenrastmittel 15 wird durch eine an der Abdeckkappe 4 ausgebildete Rastausnehmung 19 gebildet. Das zweite Gegenrastmittel 16 wird durch eine als Langloch ausgebildete Rastausnehmung 20 in einer an das zweite Schienenteil angeformten Lasche 21 gebildet

Das Rastmittels 5 und die Gegenrastmittel 15 und 16 sind dabei so angeordnet, dass in einer vollständig eingeschobenen Position des zweiten Schienenelements 3 (Figuren 1 und 2) der erste Rastbereich 11 des Rastmittels 5 mit dem ersten Gegenrastmittel 15 in Eingriff kommt, konkret also der erste Rastvorsprung 13 in die Rastausnehmung 19 eingreift, und in einer vollständig ausgezogenen Position des zweiten Schienenelements 3 (Figuren 3 und 4) der zweite Rastbereich 12 des Rastmittels 5 mit dem zweiten Gegenrastmittel 16 in Eingriff kommt, konkret also der zweite Rastvorsprung 14 in die Rastausnehmung 20 eingreift. In beiden Fällen wird eine lösbare Rastverbindung zwischen den beiden Schienenelementen 2 und 3 hergestellt. Um ein sanftes Einrasten zu realisieren, können an den Gegenrastmitteln 15 und/oder 16, nicht eigens dargestellte Einlaufschrägen vorgesehen sein.

Die Figuren 5 und 6 zeigen schematisch eine zweite Ausführungsform eines erfindungsgemäßen Auszugsschienensystems 1' in vollständig eingeschobener Endposition. Diese unterscheidet sich von der ersten Ausführungsform lediglich hinsichtlich der Ausführung des Rastmittels und des zweiten Gegenrastelements. Im Gegensatz zur ersten Ausführungsform ist ein zweites Gegenrastmittel 16', welches wiederum an dem zweiten Schienenteil 18 des zweiten Schienenelements 3 angeordnet ist, nicht als Rastaufnahme, sondern als Rastvorsprung 22 ausgebildet. Dementsprechend ist ein Rastmittel 5' vorgesehen, welches wiederum einen Grundkörper 6' und zwei an den Grundkörper 6' angrenzende federelastische Fortsätze 7' und 8' aufweist. Der erste Fortsatz 7' ist dabei identisch zum Fortsatz 7 gemäß der ersten Ausführungsform ausgeführt. Der zweite Fortsatz 8' hingegen ist zweimal abgewinkelt, bevor in seinem Endbereich wiederum ein Federauge 10' als Rastvorsprung 14' ausgebildet ist. In der nicht dargestellten vollständig ausgezogenen Endposition wird der Rastvorsprung 22 von dem als Rastvorsprung 14' ausgebildeten zweiten Rastbereich 12' des Rastmittels 5' hintergriffen und auf diese Weise wiederum eine lösbare Rastverbindung hergestellt. Um ein sanftes Einrasten zu realisieren, ist der Rastvorsprung 22 im Wesentlichen V-förmig ausgestaltet und bildet damit eine Einlaufschräge für den Rastvorsprung 14' des Rastmittels 5'.

Das erfindungsgemäße Auszugsschienensystem wurde anhand zweier konkreter Ausführungsformen dargestellt und erläutert. Es sei aber darauf hingewiesen, dass das Auszugsschienensystem auch auf vielfältige andere Art und Weise ausgestaltbar ist, wie durch den Umfang der Ansprüche definiert.

### Verwendete Bezugszeichen:

- 1,1': Auszugsschienensystem
- 2: erstes Schienensystem
- 3: zweites Schienensystem
- 4: Abdeckkappe
- 5, 5': Rastmittel
- 6, 6': Grundkörper
- 7, 7': erster Fortsatz
- 8, 8': zweiter Fortsatz
- 9: Federauge
- 10, 10': Federauge
- 11: erster Rastbereich
- 12, 12': zweiter Rastbereich
- 13: Rastvorsprung
- 14, 14': Rastvorsprung
- 15: erstes Gegenrastmittel
- 16, 16': zweites Gegenrastmittel
- 17: erstes Schienenteil (des zweiten Schienensystems)
- 18: zweiter Schienenteil (des zweiten Schienensystems)
- 19: Rastausnehmung
- 20: Rastausnehmung
- 21: Lasche
- 22: Rastvorsprung

## Patentansprüche

1. Auszugsschienensystem (1; 1') für ein Haushaltsgerät, insbesondere ein Gargerät, mit
- einem ersten Schienenelement (2),
- einem zweiten Schienenelement (3), welches relativ zu dem ersten Schienenelement in Längsrichtung verschiebbar ist,
- einem an dem ersten Schienenelement (2) angeordneten Rastmittel (5; 5') und
- zwei an dem zweiten Schienenelement (3) angeordneten und zum Rastmittel (5; 5') korrespondierenden Gegenrastmitteln (15,16; 15,16'),
wobei das Rastmittel (5) und die Gegenrastmittel (15,16; 15,16') derart angeordnet sind, dass ein Rastbereich (11; 12; 12') des Rastmittels (5; 5') in einer vollständig eingeschobenen Endposition des zweiten Schienenelements (3) mit einem ersten Gegenrastmittel (15) und in einer vollständig ausgezogenen Endposition des zweiten Schienenelements (3) mit einem zweiten Gegenrastmittel (16; 16') in Eingriff kommt und dabei jeweils eine lösbare Rastverbindung zwischen den beiden Schienenelementen (2, 3) herstellt, **dadurch gekennzeichnet, dass**
- das Rastmittel (5; 5') zwei Rastbereiche (11, 12; 11, 12') aufweist, wobei in einer vollständig eingeschobenen Position des zweiten Schienenelements (3) ein erster Rastbereich (11) des Rastmittels (5; 5') mit dem ersten Gegenrastmittel (15) und in einer vollständig ausgezogenen Position des zweiten Schienenelements (3) ein zweiter Rastbereich (12; 12') des Rastmittels (5, 5') mit dem zweiten Gegenrastmittel (16; 16') in Eingriff kommt und dabei jeweils eine lösbare Rastverbindung zwischen den beiden Schienenelementen (2, 3) herstellt, und
- die beiden Rastbereiche (11, 12; 11, 12') des Rastmittels (5; 5') in unterschiedliche Richtungen orientiert sind.

2. Auszugsschienensystem nach Anspruch 2, **dadurch gekennzeichnet, dass** zumindest ein Rastbereich (11; 12; 12') des Rastmittels (5; 5') als Rastvorsprung (13; 14; 14') ausgestaltet ist.

3. Auszugsschienensystems nach Anspruch 2, **dadurch gekennzeichnet, dass** zumindest ein Gegenrastmittel (15; 16) als Rastausnehmung (19; 20) ausgebildet ist, in welche der Rastvorsprung (13; 14) in einer Endposition des zweiten Schienenelements eingreift.

4. Auszugsschienensystems nach einem der Ansprüche 2 oder 3, **dadurch gekennzeichnet, dass** zumindest ein Gegenrastmittel (16') als Rastvorsprung (22) ausgebildet ist, welcher von dem als Rastvorsprung (14') ausgebildeten Rastmittel (5') in einer Endposition des zweiten Schienenelements (3) hintergriffen wird.

5. Auszugsschienensystem nach einem der Ansprüche 2 bis 4, **dadurch gekennzeichnet, dass** das Rastmittel (5; 5') einen Grundkörper (6; 6') und mindestens einen, insbesondere bandförmigen, federelastischen Fortsatz (7; 7'; 8; 8') aufweist, wobei an dem Fortsatz (7; 7'; 8; 8') ein Rastvorsprung (13; 14; 14') angeordnet ist.

6. Auszugsschienensystems nach Anspruch 5, **dadurch gekennzeichnet, dass** der zumindest eine federelastische Fortsatz (7; 7'; 8; 8') einstückig mit dem Grundkörper (6; 6') ausgebildet ist.

7. Auszugsschienensystems nach einem der Ansprüche 5 oder 6, **dadurch gekennzeichnet, dass** der zumindest eine federelastische Fortsatz (7; 7'; 8; 8') einstückig mit dem Rastvorsprung (13; 14; 14') ausgebildet ist.

8. Auszugsschienensystem nach einem der Ansprüche 5 bis 7, **dadurch gekennzeichnet, dass** der Grundkörper (6, 6') an dem ersten Schienenelement (2), insbesondere lösbar, befestigt ist.

9. Auszugsschienensystem nach einem der Ansprüche 5 bis 8, **dadurch gekennzeichnet, dass** der Rastvorsprung (13; 14; 14') durch ein in einem Endbereich des Fortsatzes (7; 7'; 8; 8') ausgebildetes Federauge (9; 10; 10') gebildet wird.

10. Auszugsschienensystem nach einem der vorhergehenden Ansprüche, **dadurch gekennzeichnet, dass** zumindest eines der Gegenrastmittel (15;16;16') eine Einlaufschräge aufweist.

## Claims

1. Telescopic rail system (1; 1') for a household appliance, in particular a cooking appliance, having
- a first rail element (2),
- a second rail element (3) which can be displaced in the longitudinal direction relative to the first rail element,
- a latching means (5; 5') arranged on the first rail element (2) and
- two counter-latching means (15, 16; 15, 16') arranged on the second rail element (3) and corresponding to the latching means (5; 5'),
wherein the latching means (5) and the counter-latching means (15, 16; 15, 16') are arranged such that a latching region (11; 12; 12') of the latching means (5; 5') engages in a fully retracted end position of the second rail element (3) with a first counter-latching means (15) and in a fully extended end position of the second rail element (3) with a second counter-latching means (16; 16') and thereby in each case produces a detachable latching connection between the two rail elements (2, 3), **characterised in that**
- the latching means (5; 5') has two latching regions (11, 12; 11, 12'), wherein in a fully retracted position of the second rail element (3) a first latching region (11) of the latching means (5; 5') engages with the first counter-latching means (15) and in a fully extended position of the second rail element (3) a second latching region (12; 12') of the latching means (5, 5') engages with the second counter-latching means (16; 16') and thereby in each case produces a detachable latching connection between the two rail elements (2, 3), and
- the two latching regions (11, 12; 11, 12') of the latching means (5; 5') are oriented in different directions.

2. Telescopic rail system according to claim 2, **characterised in that** at least one latching region (11; 12; 12') of the latching means (5; 5') is configured as a latching projection (13; 14; 14').

3. Telescopic rail system according to claim 2, **characterised in that** at least one counter-latching means (15; 16) is designed as a latching recess (19; 20) into which the latching projection (13; 14) engages in an end position of the second rail element.

4. Telescopic rail system according to one of claims 2 or 3, **characterised in that** at least one counter-latching means (16') is designed as a latching projection (22), behind which the latching means (5') designed as a latching projection (14') engages in an end position of the second rail element (3).

5. Telescopic rail system according to one of claims 2 to 4, **characterised in that** the latching means (5; 5') has a base body (6; 6') and at least one, in particular band-shaped, resilient extension (7; 7'; 8; 8'), wherein a latching projection (13; 14; 14') is arranged on the extension (7; 7'; 8; 8').

6. Telescopic rail system according to claim 5, **characterised in that** the at least one resilient extension (7; 7'; 8; 8') is designed integrally with the base body (6; 6').

7. Telescopic rail system according to one of claims 5 or 6, **characterised in that** the at least one resilient extension (7; 7'; 8; 8') is designed integrally with the latching projection (13; 14; 14').

8. Telescopic rail system according to one of claims 5 to 7, **characterised in that** the base body (6, 6') is fastened, in particular detachably, to the first rail element (2).

9. Telescopic rail system according to one of claims 5 to 8, **characterised in that** the latching projection (13; 14; 14') is formed by a spring eye (9; 10; 10') embodied in an end region of the extension (7; 7'; 8; 8').

10. Telescopic rail system according to one of the preceding claims, **characterised in that** at least one of the counter-latching means (15; 16; 16') has a lead-in bevel.

## Revendications

1. Système de rails télescopiques (1 ; 1') pour un appareil ménager, notamment un appareil de cuisson, comprenant :
- un premier élément de rail (2),
- un deuxième élément de rail (3) qui est coulissant en direction longitudinale par rapport au premier élément de rail,
- un moyen d'encliquetage (5 ; 5') disposé sur le premier élément de rail (2), et
- deux contre-moyens d'encliquetage (15, 16 ; 15, 16') disposés sur le deuxième élément de rail (3) et correspondant au moyen d'encliquetage (5 ; 5'),
le moyen d'encliquetage (5) et le contre-moyen d'encliquetage (15, 16 ; 15, 16') étant disposés de manière à ce qu'une zone d'encliquetage (11 ; 12 ; 12') du moyen d'encliquetage (5 ; 5'), dans une position finale entièrement rentrée du deuxième élément de rail (3), vienne en prise avec un premier contre-moyen d'encliquetage (15) et, dans une position finale complètement sortie du deuxième élément de rail (3), vienne en prise avec un deuxième contre-moyen d'encliquetage (16 ; 16') et qu'ainsi une liaison d'encliquetage amovible soit établie entre les deux éléments de rail (2, 3), **caractérisé en ce que**
- le moyen d'encliquetage (5 ; 5') présente deux zones d'encliquetage (11, 12; 11; 12'), une première zone d'encliquetage (11) du moyen d'encliquetage (5 ; 5'), dans une position entièrement rentrée du deuxième élément de rail (3), venant en prise avec le premier contre-moyen d'encliquetage (15), et une deuxième zone d'encliquetage (12 ; 12') du moyen d'encliquetage (5, 5'), dans une position entièrement sortie du deuxième élément de rail (3), venant en prise avec le deuxième contre-moyen d'encliquetage (16, 16'), et une liaison d'encliquetage amovible étant ainsi établie entre les deux éléments de rail (2, 3), et
- **en ce que** les deux zones d'encliquetage (11, 12 ; 11, 12') du moyen d'encliquetage (5, 5') sont orientées dans différentes directions.

2. Système de rails télescopiques selon la revendication 1, **caractérisé en ce qu'**au moins une zone d'encliquetage (11 ; 12 ; 12') du moyen d'encliquetage (5, 5') est réalisée comme saillie d'encliquetage (13 ; 14, 14').

3. Système de rails télescopiques selon la revendication 2, **caractérisé en ce qu'**au moins un contre-moyen d'encliquetage (15 ; 16) est réalisé comme évidement d'encliquetage (19; 20) dans lequel la saillie d'encliquetage (13; 14) a prise dans une position finale du deuxième élément de rail.

4. Système de rails télescopiques selon l'une des revendications 2 ou 3, **caractérisé en ce qu'**au moins un contre-moyen d'encliquetage (16') est réalisé comme saillie d'encliquetage (22), laquelle, dans une position finale du deuxième élément de rail (3), est prise par l'arrière par le moyen d'encliquetage (5') réalisé comme saillie d'encliquetage (14').

5. Système de rails télescopiques selon l'une quelconque des revendications 2 à 4, **caractérisé en ce que** le moyen d'encliquetage (5 ; 5') présente un corps de base (6, 6') et au moins un prolongement élastique (7 ; 7' ; 8, 8') notamment en forme de bande, une saillie d'encliquetage (13 ; 14 ; 14') étant disposée sur le prolongement (7 ; 7' ; 8 ; 8').

6. Système de rails télescopiques selon la revendication 5, **caractérisé en ce que** l'au moins un prolongement élastique (7 ; 7' ; 8 ; 8') est réalisé d'une seule pièce avec le corps de base (6 ; 6').

7. Système de rails télescopiques selon l'une des revendications 5 ou 6, **caractérisé en ce que** l'au moins un prolongement élastique (7 ; 7' ; 8 ; 8') est réalisé d'une seule pièce avec la saillie d'encliquetage (13 ; 14 ; 14').

8. Système de rails télescopiques selon l'une quelconque des revendications 5 à 7, **caractérisé en ce que** le corps de base (6, 6') est fixé sur le premier élément de rail (2), notamment de manière amovible.

9. Système de rails télescopiques selon l'une quelconque des revendications 5 à 8, **caractérisé en ce que** la saillie d'encliquetage (13 ; 14 ; 14') est formée par un oeillet de ressort (9 ; 10 ; 10') réalisé dans une zone terminale du prolongement (7 ; 7' ; 8 ; 8').

10. Système de rails télescopiques selon l'une quelconque des revendications précédentes, **caractérisé en ce qu'**au moins un des contre-moyens d'encliquetage (15 ; 16 ; 16') présente un biseau d'introduction.
